# EUROPÄISCHE PATENTSCHRIFT

(11) **EP 1 733 122 B1**
(45) Veröffentlichungstag und Bekanntmachung des Hinweises auf die Patenterteilung: **07.05.2008**
(21) Anmeldenummer: 05714740.7
(22) Anmeldetag: 06.04.2005
(51) Int. Cl.: F01C 9/00, F01C 21/08, F01C 21/10

(54) **SCHWENKKOLBENMASCHINE UND FAHRZEUG MIT EINER SOLCHEN SCHWENKKOLBENMASCHINE**
ROTARY-PISTON ENGINE AND VEHICLE COMPRISING AN ENGINE OF THIS TYPE
MOTEUR A PISTONS ROTATIFS ET VEHICULE COMPRENANT LEDIT MOTEUR A PISTONS ROTATIFS

(30) Priorität: 06.04.2004 CH 5952004
(43) Veröffentlichungstag der Anmeldung: 20.12.2006
(73) Patentinhaber: PERAVES AKTIENGESELLSCHAFT, CH-8406 Winterthur (CH)
(72) Erfinder: WAGNER, Arnold, CH-8406 Winterthur (CH)
(74) Vertreter: EGLI-EUROPEAN PATENT ATTORNEYS
(86) Internationale Anmeldenummer: PCT/CH2005/000198
(87) Internationale Veröffentlichungsnummer: WO 2005/098202

(56) Entgegenhaltungen:
- WO-A-03/067033
- WO-A-20/04014716
- DE-A1- 2 539 084
- DE-C- 296 363
- US-A- 4 024 841

## Beschreibung

Die Erfindung betrifft eine Schwenkkolbenmaschine mit mindestens zwei in einem im Wesentlichen kugelförmigen Gehäuse angeordneten und um eine gehäusemittig angeordnete Umlaufachse gemeinsam umlaufenden, zweiarmigen Schwenkkolben, welche je zwei bezüglich der Gehäusemitte im Wesentlichen diametral gegenüberliegende, miteinander fest verbundene Kolben in Form von Kolbenarmen aufweisen, und welche beim Umlaufen hin- und hergehende Schwenkbewegungen um eine zur Umlaufachse senkrechte Schwenkachse gegensinnig ausführen, wobei an mindestens zwei Kolben Führungsglieder angebracht sind, welche in mindestens eine im Gehäuse ausgebildete, zum Steuern der Schwenkbewegungen bestimmte Führungsnut eingreifen.

Ferner betrifft die Erfindung ein Fahrzeug mit einer solchen Schwenkkolbenmaschine.

Schwenkkolbenmaschinen gehören zur Gattung der Verbrennungsmaschinen, bei denen die Arbeitstakte des Einlassens, Verdichtens, Expandierens und Ausstossens des Verbrennungsgemisches nach dem Otto- oder Diesel-Viertaktverfahren mit Fremd- bzw. Selbstzündung durch Schwenkbewegungen der Kolben zwischen zwei Endstellungen bewirkt werden.

Eine aus der WO 03/067033 A1 bekannte Schwenkkolbenmaschine der eingangs genannten Art enthält zwei in einem innenseitig kugelförmigen Gehäuse umlaufende Schwenkkolben, welche je über einen mit ihren Kolben verbundenen, gegen das Gehäuse abgedichteten Lagerring auf einem die Schwenkachse bildenden Achszapfen gelagert sind, der fest mit einer die Umlaufachse bildenden Welle verbunden ist. Die einander gegenüberliegenden Kolben der Schwenkkolben weisen je eine dem Gehäuse zugewandte Lauffläche, eine Arbeitsseite mit einer Arbeitsfläche und eine von dieser abgewandte Rückseite auf, wobei jeweils zwei einander zugewandte Arbeitsseiten zweier benachbarter Kolben mit dem Gehäuse eine Arbeitskammer, und die einander zugewandten Rückseiten zweier benachbarter Kolben mit dem Gehäuse eine sich gegenläufig zu den Arbeitskammern im Volumen vergrössemde bzw. verkleinernde Vorkammer begrenzen.

Die hin- und hergehenden Schwenkbewegungen der Kolben werden durch Führungsglieder, beschrieben als kolbenfeste Rollenzapfen oder Gleitlager, in einer innenseitig im kugelförmigen Gehäuse eingebrachten Nut zweiseitig geführt. Die Geometrie dieser als Steuerkurve wirkenden Nut hat die Form eines an diametral gegenüberliegenden Seiten eingeschnürten Kreises. Diese im Kolben verankerte Rollenzapfen- oder Gleitlagerführung hat den Nachteil, dass wegen der tangentialen Orientierung der Führungsglieder zwei gestaffelte Rollen notwendig sind, damit bei einem Wechsel der Führungskraft auf die Gegenseite kein Schleifen an der Nut wegen der Umkehrung des Abrolldrehsinns auftritt. Eine Gleitlagerung wiederum bewirkt hohe Reibung und damit reduzierte Effizienz und starken Verschleiss an diesem wichtigsten Teil der Maschinenkinematik, der die Kurbelwelle des Hubkolbenmotors ersetzt.

Ein weiterer Nachteil dieser Führungsanordnung wird darin gesehen, dass die Rollenzapfen an den Kolbenrückseiten, über diese vorstehend, angebracht und somit die gehäuseseitigen Führungsnuten gegen die Kolbenrückseiten, welche als Vorkammerwände zum Vorverdichten wirken, nicht abgedeckt sind. Damit wird die Vorverdichtung durch diesen strömungstechnisch toten Raum erheblich herabgesetzt. Zudem kann das für die Schmierung der Rollen und Führungsnuten nötige Schmierfluid zumindest teilweise als Leckfluid durch Überströmkanäle in die Arbeitskammern gelangen und zu hohem Schmierfluid-Verbrauch sowie zu zweitaktähnlichem Blaurauch im Abgas führen, wodurch beispielsweise heutige PKW-Abgasnormen schwer erfüllbar sind und damit etliche Anwendungen der Schwenkkolbenmaschine schwierig oder unmöglich werden.

Bei der bekannten Schwenkkolbenmaschine werden durch die symmetrischen Kolbenbewegungen sowohl ein perfekter Massen- als auch Momentenausgleich erreicht. Da es sich aber bei den Verschwenkungen der Kolbenhälften um dreidimensionale Bewegungen handelt, sind ausgeglichene Massen und Momente, im Gegensatz zu Hubkolben- und/oder Wankelmotoren, hier für einen ruhigen Lauf nicht ausreichend. Die Kolben- und Führungsglieder-Massen entfernen und nähern sich der Umlaufachse im 90°-Takt. Damit verbunden sind Drehmassen-Änderungen mit freien Corioliskräften, welche entsprechende Drehmomentschwankungen an der Umlaufachse bewirken. Da zudem die Drehmomentschwankungen durch Arbeitstakt und Verdichtung damit in Phase liegen, muss für einen ruhigen Maschinenlauf eine aufwändige Bedämpfung dieser Torsionsschwingungen, z.B. durch Torsionsdämpfer im Abtrieb, grosse Schwungmassen und/oder eine um 90° phasenverschoben an die Umlaufwelle gekoppelte, zweite Maschine sowie allseitige Elastomerlagerung erfolgen.

Bei der bekannten Schwenkkolbenmaschine erfolgen die Kolbenverschwenkungen so, dass sich über 360° Umlaufachsendrehung je die 4 Takte des Ansaugens, Verdichtens Expandierens und Ausstossens für beide Arbeitskammern zwischen den Kolben ergeben. Somit erfolgt alle 180° eine Selbst- bzw. Fremd-Zündung. Zudem werden die beiden durch die Kolbenrückseiten gebildeten Vorkammern zur Vorverdichtung des Frischgases und zur Aufladung der Arbeitskammern benützt, wobei jeweils eine Arbeitskammer durch beide Vorkammern aufgeladen wird. Zur Steuerung dieses Gaswechsels ist eine relativ aufwändige Ventilanordnung vorgesehen, welche Rückschlagventile beim Ansaugen in die Vorkammern und entweder ein Magnetventil, das ausser dem Gehäuse liegende Überströmleitungen kontrolliert, oder Rückschlagventile in den Kolbenwänden mit direktem Durchgang von den Vorkammern zu den Arbeitskammern umfasst.

Das kugelförmige Motorgehäuse ergibt den grössten Rauminhalt bei minimaler Aussenfläche. Das heisst, dass hier bei Luft- oder Flüssigkeitskühlung der Aussenfläche, im Vergleich zu einem Hubkolben- oder Wankel-Motor, erheblich weniger Kühlfläche für entsprechende Motorleistungen verfügbar ist. Besonders bei Ausnützung der durch die Kugelgeometrie möglichen, hohen Leistungsdichte muss daher zusätzlich eine Innenkühlung vorhanden sein. Bei der bekannten Schwenkkolbenmaschine ist vorgesehen, diese Innenkühlung im Wesentlichen durch das Frischgas zu gewährleisten, welches die Vorkammerseite der Kolben kühlen und dabei vorgewärmt werden soll. Als nachteilig wird angesehen, dass eine Vorwärmung des Frischgases zu Leistungsverlust und Klopfproblemen führen kann und nur für eine geringe Leistungsdichte ausreichend ist.

Der Erfindung liegt die Aufgabe zugrunde, eine insbesondere bezüglich Bauaufwand, Laufeigenschaften und Verschleiss verbesserte Schwenkkolbenmaschine der eingangs genannten Art in einer einfachen Bauweise zu schaffen, bei der die vorstehend erwähnten Nachteile nicht auftreten.

Diese Aufgabe wird erfindungsgemäss hinsichtlich der eingangs genannten Schwenkkolbenmaschine einmal dadurch gelöst, dass die Führungsglieder als lose, kugelförmige Rotationskörper ausgebildet sind, dass die mindestens zwei Kolben je mit einer im Wesentlichen halbkugelförmigen Führungspfanne zur Aufnahme einer Hälfte eines der Rotationskörper ausgeführt sind, dass die jeweilige Führungspfanne über eine in ihren Grundbereich mündende Bohrung an einen im Kolben ausgebildeten Zuführkanal für ein unter Druck stehendes Schmierfluid angeschlossen ist und dass die gehäuseseitige Führungsnut mit einer im Wesentlichen halbkreisförmigen Profilierung ausgeführt ist.

Ein zweite Lösung dieser Aufgabe wird erfindungsgemäss hinsichtlich der eingangs genannten Schwenkkolbenmaschine dadurch erzielt, dass die Führungsglieder als lose, ellipsoidförmige Rotationskörper ausgebildet sind, dass die mindestens zwei Kolben je mit einer im Wesentlichen halbellipsoidförmigen Führungspfanne zur Aufnahme einer Hälfte eines der Rotationskörper ausgeführt sind, dass die jeweilige Führungspfanne über eine in ihren Grundbereich mündende Bohrung an einen im Kolben ausgebildeten Zuführkanal für ein unter Druck stehendes Schmierfluid angeschlossen ist und dass die gehäuseseitige Führungsnut mit einer im Wesentlichen halbellipsenförmigen Profilierung ausgeführt ist.

Durch die erfindungsgemässe Ausbildung der Führungspfannen und der Führungsnut wird eine kompakte Bauweise der Schwenkkolbenmaschine erzielt und eine konstruktiv einfach ausgebildete Führungsanordnung für die Kolben geschaffen, welche die Vorteile der geringen Reibung einer aufwändigen Doppelrollenführung mit der Einfachheit einer Gleitlagerführung kombiniert und damit eine verschleissarme Führung der Kolben gewährleistet.

Bei der Ausführung nach der zweiten Aufgabenlösung kann das Gehäuse, im Vergleich zur Ausführung mit kugelförmigen Führungsgliedern, mit einer schmaleren Führungsnut ausgeführt werden, welche bei gleicher Materialbelastung und gleicher Gehäusegrösse grössere Kolbenverschwenkungen und damit die Bildung grösserer nutzbarer Kammervolumina ermöglicht.

Weiterbildungen der Erfindung ergeben sich aus den abhängigen Ansprüchen.

Weitere Vorteile und Merkmale ergeben sich aus der nachfolgenden Beschreibung und den beiliegenden Zeichnungen.

Es versteht sich, dass die vorstehend genannten und nachfolgend noch zu erläuternden Merkmale nicht nur in den angegebenen, sondern auch in anderen Kombinationen oder in Alleinstellung verwendbar sind, ohne den Rahmen der vorliegenden Erfindung zu verlassen.

Nachfolgend wird die Erfindung anhand der beiliegenden Zeichnungen erläutert. Es zeigen:
- Fig. 1: eine teilweise geschnittene, perspektivische Gesamtansicht einer ersten Ausführung einer erfindungsgemässen Schwenkkolbenmaschine,
- Fig. 2: eine perspektivische Explosionsdarstellung von Komponenten der Innenmaschine der Schwenkkolbenmaschine gemäss Fig. 1,
- Fig. 3: eine perspektivische Ansicht einer Gehäusehälfte der Schwenkkolbenmaschine gemäss Fig. 1,
- Fig. 4: einen zweiarmigen Schwenkkolben der Schwenkkolbenmaschine gemäss Fig. 1 in einer Seitenansicht und einem Teilschnitt entsprechend der Linie IV-IV in Fig. 5,
- Fig. 5: einen zweiarmigen Schwenkkolben einer zweiten Ausführung der erfindungsgemässen Schwenkkolbenmaschine in einer Vorderansicht und einem Teilschnitt entsprechend der Linie V-V in Fig. 4,
- Fig. 6: einen Schnitt durch die Schwenkkolbenmaschine gemäss Fig. 1 in einer Ebene entsprechend dem Teilschnitt des Gehäuses in Fig.1,
- Fig. 7: einen Schnitt durch die Schwenkkolbenmaschine gemäss Fig. 1 entsprechend der Linie VII-VII in Fig. 6,
- Fig. 8: einen Schnitt durch die Schwenkkolbenmaschine gemäss Fig. 1 entsprechend der Linie VIII-VIII in Fig. 6, mit je in eine entsprechende mittlere Schwenkstellung verschwenkten Schwenkkolben,
- Fig. 9: einen Schnitt durch die Schwenkkolbenmaschine gemäss Fig. 1 entsprechend der Linie IX-IX in Fig. 6, mit je in die entsprechende Endstellung verschwenkten Schwenkkolben
- Fig. 10: einen Schnitt durch die Schwenkkolbenmaschine gemäss Fig. 1 entsprechend der Linie X-X in Fig. 6, und
- Fig. 11: ein Strassenfahrzeug mit einer erfindungsgemässen Schwenkkolbenmaschine als Antriebsmotor.

Die Schwenkkolbenmaschine gemäss Fig. 1, welche als Motor mit Fremdzündung dargestellt ist, weist ein im Wesentlichen kugelförmiges Gehäuse 1 mit kugelförmiger Innenfläche auf, welches durch eine Trennebene 10 in zwei Gehäusehälften 2 und 3 unterteilt ist, die über je einen Ringflansch 4 bzw. 5 und nicht dargestellte Schrauben miteinander verbunden sind. Im Gehäuse 1 sind zwei zweiarmige Schwenkkolben 6 und 7 angeordnet, die gemeinsam um eine gehäusemittige Umlaufachse 8 umlaufen und dabei hin- und hergehende, die Umlaufbewegung überlagernde gegensinnige Schwenkbewegungen um eine zur Umlaufachse 8 senkrechte Schwenkachse 9 ausführen. Die Umlaufachse 8 ist durch eine Welle 11 gebildet, die beidseitig im Gehäuse 1 gelagert und als Abtriebswelle ausgebildet ist.

Die Schwenkkolben 6 und 7 weisen je zwei im Wesentlichen diametral gegenüberliegende, in Form von Kolbenarmen ausgebildete Kolben 13 und 14 bzw.15 und 16 auf, welche miteinander und mit einem gegen die Innenwand des Gehäuses 1 abdichtbaren Wandteil 17 fest verbunden und an den Enden eines die Schwenkachse 9 bildenden Achszapfens 12 gelagert sind, der fest mit der Welle 11 verbunden ist. Die Wandteile 17 sind je mit einem an die Form der Innenwand angepassten Kalottendeckel 18 versehen. Die einander gegenüberliegenden Kolben 13,14 und 15, 16 der Schwenkkolben 6 bzw.7 weisen je eine dem Gehäuse zugewandte Lauffläche 20, eine Arbeitsseite mit einer bezüglich der Schwenkachse 9 im Wesentlichen radial verlaufenden Arbeitsfläche 21 und eine von dieser abgewandte Rückseite 22 auf, wobei jeweils zwei einander zugewandte Arbeitsflächen 21 zweier benachbarter Kolben 13 und 15 bzw. 14 und 16 mit dem Gehäuse 1 eine Arbeitskammer 23, und die einander zugewandten Rückseiten 22 zweier benachbarter Kolben 13 und 15 bzw. 14 und 16 eine sich gegenläufig zu den Arbeitskammern 23 im Volumen vergrössernde bzw. verkleinernde Vorkammer 24 begrenzen.

In den Laufflächen 20 der Kolben 13-16 sind Führungsglieder angebracht, die in mindestens eine im Gehäuse 1 ausgebildete, zum Steuern der Schwenkbewegung der Schwenkkolben 6 und 7 bestimmte Führungsnut 26 eingreifen. In der in den Figuren 1-4 und 6-9 dargestellten Ausführung sind die Führungsglieder als lose, kugelförmige Rotationskörper 27 ausgebildet, wobei die Kolben 13-16 je mit einer im Wesentlichen halbkugelförmigen Führungspfanne 25 zur Aufnahme einer Hälfte eines der Rotationskörper 27 ausgeführt sind und die gehäuseseitige Führungsnut 26 mit einer im Wesentlichen halbkreisförmigen Profilierung ausgeführt ist.

Gemäss Fig. 5 ist ein für die zweite Ausführung der erfindungsgemässen Schwenkkolbenmaschine bestimmter zweiarmiger Schwenkkolben 19 mit Kolben 29 und 30 ausgeführt, welche je mit einer im Wesentlichen halbellipsoidförmigen Führungspfanne 31 zur Aufnahme einer Hälfte eines losen, ellipsoidförmigen Rotationskörpers 28 versehen sind. Eine den Rotationskörpern 28 zugeordnete gehäuseseitige Führungsnut 32 ist entsprechend mit einer im Wesentlichen halbellipsenförmigen Profilierung ausgeführt.

Die Führungspfannen 31 können darstellungsgemäss je in einem Lagerteil 33 ausgebildet sein, der im Kolben 30 um eine zur Schwenkachse senkrechte radiale Achse drehbar angebracht ist, wodurch die Rotationskörper 28 den Krümmungen der Führungsnut 32 ohne Klemmen folgen können. Entsprechend ist eine Kraftübertragung mit vorteilhaft geringer Hertz'scher Pressung zwischen den Rotationskörpern 28 und der Führungsnut 32 erzielbar. Diese Ausführung ist in vorteilhafter Weise insbesondere für Hochleistungsausführungen der erfindungsgemässen Schwenkkolbenmaschine geeignet.

Die Führungspfannen 25 bzw. 31 sind je über eine in ihren Grundbereich mündende Bohrung 34 an einen im jeweiligen Kolben 13-16 bzw. 29, 30 ausgebildeten Zuführkanal für ein unter Druck stehendes Schmierfluid angeschlossen. Dadurch kann bei der Schmierung der Führungsglieder zugleich ein hydraulischer Spielausgleich zwischen den Führungspfannen und der Führungsnut 26 bzw. 32 erreicht werden, so dass die Bildung von Rattermarken und damit Pitting verhindert, Reibung abgebaut und somit die Effizienz der Schwenkkolbenmaschine erhöht werden kann.

Die gehäuseseitigen Führungsnuten 26 bzw.32 sind je mit einer den Grundbereich ihrer Profilierung vertiefenden, zusätzlichen kleineren Nut 35 ausgeführt, die zum Abführen des Schmierfluids bestimmt ist und die mit mindestens einer im Gehäuse 1 vorgesehenen Ableitöffnung 36 für das Schmierfluid in Verbindung steht. Dadurch kann ein Schmierfluidstau vor den umlaufenden Führungsgliedern verhindert und das Ablaufen des Schmierfluids in einen zugeordneten Behälter 37 gefördert werden.

Im Gegensatz zu der aus der eingangs genannten Schwenkkolbenmaschine bekannten, in Form eines an diametral gegenüberliegenden Seiten eingeschnürten Kreises ausgebildeten Steuerkuve, sind die durch die gehäuseseitigen Führungsnuten 26 bzw.32 gebildeten Steuerkurven zur Verschwenkung der Kolben durch Sinus- bzw. Cosinus- Funktionen bestimmt, wobei jeweils eine Drehung der Umlaufachse um 180° eine Periodendauer, und der Verschwenkungswinkel der Kolben die Amplitude definieren. Der Vorteil dieser Ausführung wird darin gesehen, dass damit ein stossfreier Umlauf der Führungsglieder in den Führungsnuten, insbesondere in den Übergängen an Maxima, Minima sowie an den Wendestellen der jeweiligen Steuerkurve, erzielbar ist (Fig 3).

Die Kolben 13-16 bzw. 29,30 sind im Bereich ihrer Laufflächen 20 je mit einer Breitenabmessung ausgeführt, welche einer vollständigen Abdeckung der zugeordneten, über den Schwenkbereich des jeweiligen Kolbens verlaufenden gehäuseseitigen Führungsnut 26 bzw. 32 entspricht. Diese kann daher sowohl gegen die Arbeitskammern 23 als auch gegen die Vorkammern 24 dauerhaft abgedeckt und abgedichtet werden. Damit kann nicht nur eine hohe Vorverdichtung bis zu 1 bar Überdruck erreicht, sondern auch, trotz ausreichender Schmierung der umlaufenden Führungsglieder, der Leckfluidanteil auf Werte heutiger Hubkolbenmotoren reduziert werden.

Die Schwenkkolben 6 und 7 sind je mit mindestens einem innerhalb des Gehäuses 1 angeordneten, darstellungsgemäss zweiteiligen Ausgleichskörper 40 verbunden, um beim Verschwenken der um die Umlaufachse 8 rotierenden Kolben 13 - 16 bzw. 29, 30 und Führungsglieder 27 bzw.28 auftretenden, durch Drehmassen-Änderungen verursachten freien Corioliskräfte auszugleichen. Wie aus den Figuren 1 und 2 hervorgeht, sind die je mit einer mittigen Ausnehmung 41 ausgeführten Ausgleichskörper 40 in die Kalottendeckel 18 integriert. Die vorzugsweise aus einem Schwermetall, wie Wolfram, bestehenden Ausgleichskörper 40 sind mit den Schwenkkolben 6 und 7 bezüglich der Schwenkachse 9 je in einer gegenüber der durch die Führungsglieder 27 bzw.28 bestimmten Ebene geneigten Winkelstellung verschraubt, in der die Massen der Ausgleichskörper 40 jeweils die durch Annäherung bzw. Entfernung der Kolben und Führungsglieder an die bzw. von der Umlaufachse 8 verursachte Änderung der Drehmassen durch eine relativ entgegengesetzte Bewegung zur Umlaufachse 8 zumindest teilweise kompensieren. Dadurch kann wahlweise ein je nach Dimensionierung der Ausgleichskörper vorbestimmbarer, teilweiser oder vollständiger Ausgleich, oder sogar ein Überausgleich der Drehmassen-Änderung erzielt werden. Ein Überausgleich durch sehr grosse Gegen-Massen wirkt sich dämpfend auf die Ungleichförmigkeit des Leistungsdrehmoments der Maschine aus, so dass ein vorteilhaft ruhiger Maschinenlauf erreicht werden kann. Grosse Gegen-Massen haben zudem den weiteren Vorteil, dass sie weitere Schwungmassen ausserhalb des Gehäuses unnötig machen.

Das Gehäuse 1 ist in den die Lagerungen der Welle 11 aufnehmenden Wandpartien je mit zwei bezüglich der Umlaufachse 8 einander gegenüberliegenden, zum Befluten der Vorkammern 24 mit atmosphärischem Frischgas bestimmten Ansaugöffnungen 42, und je mit einer gegenüber diesen versetzten Anschlussöffnung 43 eines im Gehäuse ausgebildeten, zum Befluten der Arbeitskammern 23 mit vorkomprimiertem Frischgas bestimmten Überströmkanals 44 ausgeführt. Die Welle 11 ist mit zwei in das Gehäuse einführbaren, je einer der Wandpartien zugeordneten Drehschiebern 45 versehen, welche je zwei einander gegenüberliegende, mit den Ansaugöffnungen 42 sowie mit der Anschlussöffnung 43 zusammenführbare Fenstern 46 aufweisen, wobei bei einer Drehung der Welle 11 um 180°abwechselnd jeweils alle vier Fenster 46 die Ansaugöffnungen 42, und jeweils zwei der Fenster 46 die Anschlussöffnungen 43 der Überströmkanäle 44 freigeben. Der Vorteil dieser Ausführung ist im einfachen, kostengünstigen Aufbau der die wechselnde Beflutung bewirkenden Steuereinrichtung zu sehen, durch welche der Gaswechsel direkt und ohne Anwendung von Ventilen gesteuert werden kann.

Wie insbesondere aus der Figur 6 hervorgeht, ist das Gehäuse 1 so ausgeführt, dass die durch die Umlaufachse 8 verlaufenden Trennebene 10 von dem der maximalen Verdichtung entsprechenden oberen Totpunkt OT aus in der Drehrichtung der Welle 11 um einen Winkel α in der Grössenordnung von 15 -30° geneigt ist. Ein Vorteil dieser Ausführung ist darin zu sehen, dass sie eine von der Gehäuseteilung unabhängige, bezüglich der oberen Totpunktlage optimale Anordnung der den Vorkammern 24 zugeordneten Ansaugöffnungen 42 ermöglicht und dass die Überströmkanäle 44 in die Trennfläche einer der Gehäusehälften, darstellungsgemäss in der unteren Gehäusehälfte 3, eingearbeitet und in einem Abschnitt derselben mittig zusammengeführt werden können. In der Innenwand einer der Gehäusehälften, darstellungsgemäss in der oberen Gehäusehälfte 2, ist eine an den mittigen Abschnitt der Überströmkanäle 44 anschliessbare, zum Regeln der Beflutung der Arbeitskammern 23 bestimmte, mittige Steuernut 47 ausgebildet, deren Längenabmessung sich über einen Umfangswinkel β der Innenwand in der Grössenordnung von 30 - 60° erstreckt, und deren Querschnitt im Wesentlichen dem doppelten Querschnitt eines der Überströmkanäle 44 entspricht. Der Vorteil dieser Ausführung ist darin zu sehen, dass sie eine gleichmässige Beflutung der Arbeitskammern 23 während einer durch die Geometrie der Steuernut 47 vorbestimmbaren Zeitspanne ermöglicht.

Bei der dargestellten Ausführung der Schwenkkolbenmaschine als Fremdzündmotor ist dem mittigen Abschnitt der Überströmkanäle 44 ein Drosselorgan 48, darstellungsgemäss ein Flachschieber, zugeordnet. In dem die Steuernut 47 begrenzenden Wandabschnitt des Gehäuses 1 ist ein Einspritzventil 50 für den Kraftstoff angebracht und gegen die sich jeweils öffnenden Arbeitskammern 23 gerichtet. In dem den Schwenkbereich der Kolben 13-16 umgebenden Wandabschnitt des Gehäuses 1 ist mittig mindestens eine Zündkerze 51 vom oberen Totpunkt OT aus entgegen der Drehrichtung der Welle 11 unter einem Vorzündwinkel µ versetzt angebracht, aus dem sich bei Höchstleistung des Motors jeweils gleiche Brenndistanzen in bzw. gegen die Umlaufrichtung in den Arbeitskammern 23 ergeben. Die Vorteile dieser Ausführung sind in der damit erzielbaren, unter Berücksichtigung des Durchbrennverzugs optimierbaren Anordnung der Zündkerze 51 und in den ebenfalls erzielbaren kurzen und günstigen, ventilwiderstandsfreien Strömungswegen zu sehen, wodurch hohe Leistungen sowie ein gutes Kaltstartverhalten und eine direkte Leistungssteuerung erreicht werden können.

Bei einer Ausführung als Selbstzündmotor kann in entsprechender Weise mindestens eine Einspritzdüse zum Einspritzen des Kraftstoffs mittig in dem den Schwenkbereich der Kolben 13-16 umgebenden Wandabschnitt des Gehäuses 1 vom oberen Totpunkt OT aus entgegen der Drehrichtung der Welle 11 unter einem Vorzündwinkel versetzt angebracht sein, aus dem sich bei Höchstleistung des Motors jeweils gleiche Brenndistanzen in bzw. gegen die Umlaufrichtung in den Arbeitskammern 23 ergeben. Der Vorteil dieser Ausführung ist in der damit erzielbaren, unter Berücksichtigung des Durchbrennverzugs optimierbaren Anordnung der Einspritzdüse zu sehen.

Die Kolben 13-16 und 29,30 sind je mit einer in einem gehäusenahen Endabschnitt, darstellungsgemäss annähernd in der oberen Hälfte, der Arbeitsfläche 21 angebrachten, eine Wirbelkammer bildenden taschenförmigen Ausnehmung 54 bzw. 55 ausgeführt, wobei die Ausnehmungen 54 der Kolben 13-16 des Fremdzündmotors je mit einer bezüglich der Schwenkachse 9 zumindest annähernd radial verlaufenden Grundfläche 52 ausgeführt sind, während die Ausnehmungen 55 der Kolben 29,30 des Selbstzündmotors je mit einer gegen das gehäusenahe Ende der Arbeitsfläche 21 hin konvergierenden Grundfläche 57 ausgeführt sind, die darstellungsgemäss eine halbherzförmige Vertiefung begrenzt. Der Vorteil dieser Ausnehmungen ist darin zu sehen, dass durch die damit erzielbare Verwirbelung des Frischgases beim Fremdzündmotor Klopfen verhindert, bzw. beim Selbstzündmotor durch die Verwirbelung des Frischgases eine höhere Leistung bei besserem Verbrennungsverhalten erreicht werden kann.

Die Kolben 13-16 bzw. 29, 30 sind in den die Arbeitsflächen 21 enthaltenden Wandabschnitten je mit mehreren, hinter der jeweiligen Arbeitsfläche angebrachten, von der Umlaufachseachse 8 her mit Schmierfluid beflutbaren Kühlkanälen 58 ausgeführt, welche durch in der Lauffläche 20 des jeweiligen Kolbens 13-16 bzw. 29, 30 angebrachte Durchtrittsbohrungen 60 mit der in der unteren Gehäusehälfte 3 ausgebildeten Ableitöffnung 36 für das Schmierfluid in Verbindung stehen. Die Wandteile 17 der Schwenkkolben 6, 7 bzw. 19 sind je mit mindestens einem in entsprechender Weise mit Schmierfluid beflutbaren, dem Kalottendeckel 18 zugewandten Kühlabschnitt 59 ausgeführt, der über mindestens eine im Kalottendeckel vorgesehene Durchtrittsbohrung 61 mit der dem Schmierfluidbehälter 37 zugeordneten Ableitöffnung 36 in Verbindung steht. Der Vorteil dieser Ausführung ist darin zu sehen, dass durch die direkte Kühlung der die Arbeitskammern 23 begrenzenden Wandpartien eine Überhitzung des Innenmotors vermieden und die Wärme auf einfache Weise mit dem Schmierfluid abgeführt werden kann.

Die Abgase der Verbrennung werden durch einen in der unteren Gehäusehäfte 3 ausgebildeten Auspuffschlitz 62 abgeführt, dessen Dimensionierung die Gaswechselsteuerung bestimmt.

Das Strassenfahrzeug gemäss Fig. 11 weist eine Karosserie 64, ein Vorderrad 65, ein Hinterrad 66 und eine Stabilisierungsvorrichtung 67 in der Form von hochziehbaren Stützrollen auf. Als Antriebsmotor 68 ist eine erfindungsgemäss ausgeführte Schwenkkolbenmaschine vorgesehen.

## Patentansprüche

1. Schwenkkolbenmaschine mit mindestens zwei in einem im Wesentlichen kugelförmigen - Gehäuse (1) angeordneten und um eine gehäusemittig angeordnete Umlaufachse (8) gemeinsam umlaufenden, zweiarmigen Schwenkkolben (6, 7; 19), welche je zwei bezüglich der Gehäusemitte im Wesentlichen diametral gegenüberliegende, miteinander fest verbundene Kolben (13-16; 29, 30) in Form von Kolbenarmen aufweisen, und welche beim Umlaufen hin- und hergehende Schwenkbewegungen um eine zur Umlaufachse (8) senkrechte Schwenkachse (9) gegensinnig ausführen, wobei an mindestens zwei Kolben (13-16; 29, 30) Führungsglieder angebracht sind, welche in mindestens eine im Gehäuse (1) ausgebildete; zum Steuern der Schwenkbewegungen bestimmte Führungsnut (26; 32) eingreifen, **dadurch gekennzeichnet,**
**dass** die Führungsglieder als lose Rotationskörper (27, 28) ausgebildet sind, dass die mindestens zwei Kolben (13-16) je mit einer Führungspfanne (25, 31) zur Aufnahme einer Hälfte eines der Rotationskörper (27, 28) ausgeführt sind
und **dass** die jeweilige Führungspfanne (25; 31) über eine in ihren Grundbereich mündende Bohrung (34) an einen im Kolben (13-16; 29, 30) ausgebildeten Zuführkanal für ein unter Druck stehendes Schmierfluid angeschlossen ist, wobei
entweder die Rotationskörper (27) kugelförmig, die jeweilige Führungspfanne (25) im Wesentlichen halbkugelförmig und die Führungsnut (26) mit einer im Wesentlichen halbkreisförmigen Profilierung ausgebildet sind
oder die Rotationskörper (28) ellipsoidförmig, die jeweilige Führungspfanne (31) im Wesentlichen halbellipsoidförmig und die Führungsnut (32) mit einer im Wesentlichen halbellipsenförmigen Profilierung ausgebildet sind.

2. Schwenkkolbenmaschine nach Anspruch 1, **dadurch gekennzeichnet, dass** die Führungspfannen (31) je in einem Lagerteil (33) ausgebildet sind, der im Kolben (29, 30) um eine zur Schwenkachse (9) senkrechte radiale Achse drehbar angebracht ist.

3. Schwenkkolbenmaschine nach einem der Ansprüche 1 oder 2, **dadurch gekennzeichnet, dass** die Führungsnut (26; 32) mit einer den Grundbereich ihrer Profilierung vertiefenden, zusätzlichen Nut (35) ausgeführt ist, die zum Abführen des Schmierfluids bestimmt ist und die mit mindestens einer im Gehäuse (1) vorgesehenen Ableitöffnung (36) für das Schmierfluid in Verbindung steht.

4. Schwenkkolbenmaschine nach einem der vorangehenden Ansprüche, deren Kolben (13-16; 29, 30) je eine dem Gehäuse zugewandte Lauffläche (20), eine Arbeitsseite mit einer Arbeitsfläche (21) und eine von dieser abgewandte Rückseite (22) aufweisen, wobei jeweils zwei einander zugewandte Arbeitsseiten zweier benachbarter Kolben (13-16; 29, 30) mit dem Gehäuse (11) eine Arbeitskammer (23), und die einander zugewandten Rückseiten (22) zweier benachbarter Kolben (13-16; 29, 30) mit dem Gehäuse (1) eine Vorkammer (24) begrenzen, **dadurch gekennzeichnet, dass** die Kolben (13-16; 29, 30) im Bereich ihrer Laufflächen (20) je mit einer Breitenabmessung ausgeführt sind, welche einer vollständigen Abdeckung der zugeordneten, über den Schwenkbereich des jeweiligen Kolbens (13-16; 29, 30) verlaufenden gehäuseseitigen Führungsnut (26; 32) entspricht.

5. Schwenkkolbenmaschine nach einem der vorangehenden Ansprüche, **dadurch gekennzeichnet, dass** die durch die gehäuseseitige Führungsnut (26; 32) gebildete Steuerkurve zur Verschwenkung der Kolben (13-16; 29, 30) durch Sinus- bzw. Cosinus-Funktionen bestimmt ist, wobei jeweils eine Drehung der Umlaufachse (8) um 180° eine Periodendauer, und der Verschwenkungswinkel der Kolben (13-16; 29, 30) die Amplitude definieren.

6. Schwenkkolbenmaschine nach einem der vorangehenden Ansprüche, **dadurch gekennzeichnet, dass** jeder Schwenkkolben (6, 7) mit mindestens einem innerhalb des Gehäuses (1) angeordneten Ausgleichskörper (40) zum Ausgleichen der beim Verschwenken der um die Umlaufachse (8) rotierenden Schwenkkolben (6, 7) und Führungsglieder (27; 28) auftretenden Änderung der Drehmassen verbunden ist, wobei der Ausgleichskörper (40) bezüglich des jeweiligen Schwenkkolbens (6, 7) und der Schwenkachse (9) in einer Stellung gehalten ist, in der die Masse des Ausgleichskörpers (40) jeweils die bei der Schwenkbewegung des jeweiligen Schwenkkolbens (6, 7) auftretende Änderung der Drehmassen bezüglich der Umlaufachse (8) ganz oder teilweise kompensiert.

7. Schwenkkolbenmaschine nach einem der vorangehenden Ansprüche, wobei die Umlaufachse (8) durch eine im Gehäuse (1) beidseitig gelagerte Welle (11) gebildet ist, **dadurch gekennzeichnet, dass** das Gehäuse (1) in den die Welle (11) umgebenden Wandpartien je mit zwei bezüglich der Umlaufachse (8) einander gegenüberliegenden, zum Befluten der Vorkammern (24) mit atmosphärischem Frischgas bestimmten Ansaugöffnungen (42), und je mit einer gegenüber diesen versetzten Anschlussöffnung (43) eines im Gehäuse (1) ausgebildeten, zum Befluten der Arbeitskammern (23) mit vorkomprimiertem Frischgas bestimmten Überströmkanals (44) ausgeführt ist, und dass die Welle (11) mit zwei in das Gehäuse (1) einführbaren, je einer der Wandpartien zugeordneten Drehschiebern (45) versehen ist, welche je mit zwei einander gegenüberliegenden, mit den Ansaugöffnungen (42) und der Anschlussöffnung (43) zusammenführbaren Fenstern (46) ausgeführt sind, wobei bei einer Drehung der Welle (11) um 180°abwechselnd jeweils alle vier Fenster (46) die Ansaugöffnungen (42), und jeweils zwei der Fenster (46) die Anschlussöffnungen (43) der Überströmkanäle (44) freigeben.

8. Schwenkkolbenmaschine nach einem der vorangehenden Ansprüche, wobei das kugelförmige Gehäuse (1) in einer Trennebene (10), die durch die Umlaufachse (8) verläuft, in zwei Gehäusehälften (2 und 3) geteilt ist, **dadurch gekennzeichnet, dass** die Trennebene (10) von dem der maximalen Verdichtung entsprechenden oberen Totpunkt (OT) aus in der Drehrichtung der Umlaufachse (8) um einen Winkel (α) in der Grössenordnung von 15 -30° geneigt ist.

9. Schwenkkolbenmaschine nach Anspruch 8, **dadurch gekennzeichnet, dass** die Überströmkanäle (44) in die Trennfläche einer der Gehäusehälften (2, 3) eingearbeitet und in einem Abschnitt derselben mittig zusammengeführt sind, dass in die Innenwand einer der Gehäusehälften (2, 3) eine an den mittigen Abschnitt der Überströmkanäle (44) anschliessbare, zum Regeln der Beflutung der Arbeitskammern (23) bestimmte, mittige Steuernut (47) eingearbeitet ist, deren Längenabmessung sich über einen Umfangswinkel (β) der Innenwand in der Grössenordnung von 30 - 60°erstreckt, und deren Querschnitt im Wesentlichen dem doppelten Querschnitt eines der Überströmkanäle (44) entspricht.

10. Schwenkkolbenmaschine nach Anspruch 9, ausgeführt als Fremdzündmotor, mit einem Drosselorgan (48), einem Einspritzventil (50) zum Einspritzen des Kraftstoffs und mit mindestens einer Zündkerze (51), **dadurch gekennzeichnet, dass** das Drosselorgan (48) dem mittigen Abschnitt der Überströmkanäle (44) zugeordnet ist, dass das Einspritzventil (50) in dem die Steuernut (47) begrenzenden Wandabschnitt des Gehäuses (1) angebracht und gegen die sich jeweils öffnenden Arbeitskammern (23) gerichtet ist, und dass die mindestens eine Zündkerze (51) mittig in dem den Schwenkbereich der Kolben (13-16) umgebenden Wandabschnitt des Gehäuses vom oberen Totpunkt (OT) aus entgegen der Drehrichtung der Umlaufachse (8) unter einem Vorzündwinkel (µ) versetzt angebracht ist, aus dem sich bei Höchstleistung des Motors jeweils gleiche Brenndistanzen in bzw. gegen die Umlaufrichtung in den Arbeitskammern (23) ergeben.

11. Schwenkkolbenmaschine nach Anspruch 9, ausgeführt als Selbstzündmotor, mit mindestens einer Einspritzdüse zum Einspritzen des Kraftstoffs, **dadurch gekennzeichnet, dass** die mindestens eine Einspritzdüse mittig in dem den Schwenkbereich der Kolben (13-16; 29, 30) umgebenden Wandabschnitt des Gehäuses vom oberen Totpunkt (OT) aus entgegen der Drehrichtung der Umlaufachse (8) unter einem Vorzündwinkel (µ) versetzt angebracht ist, aus dem sich bei Höchstleistung des Motors jeweils gleiche Brenndistanzen in bzw. gegen die Umlaufrichtung in den Arbeitskammern (23) ergeben.

12. Schwenkkolbenmaschine nach Anspruch 10 oder 11, **dadurch gekennzeichnet, dass** die Kolben (13-16; 29, 30) je mit einer in einem gehäusenahen Endabschnitt ihrer Arbeitsfläche (21) angebrachten, eine Wirbelkammer bildenden taschenförmigen Ausnehmung (54; 55) ausgeführt sind, wobei die Ausnehmungen (54) der Kolben (13-16) des Fremdzündmotors je mit einer bezüglich der Schwenkachse (9) zumindest annähernd radial verlaufenden Grundfläche (52), bzw. die Ausnehmungen (55) der Kolben (29, 30) des Selbstzündmotors je mit einer gegen das gehäusenahe Ende der Arbeitsfläche 21 hin konvergierenden Grundfläche (57) ausgeführt sind.

13. Schwenkkolbenmaschine nach einem der Ansprüche 4 bis 12, wobei die Schwenkkolben (6, 7; 19) je mit einem gegen die Innenwand des Gehäuses abdichtbaren Wandteil (17) verbunden sind, der auf einem die Schwenkachse (9) bildenden Achszapfen (12) gelagert und mit einem an die Form der Innenwand angepassten Kalottendeckel (18) versehen ist, **dadurch gekennzeichnet, dass** die Kolben (13-16; 29, 30) in den die Arbeitsflächen (21) enthaltenden Wandabschnitten je mit mehreren, hinter der jeweiligen Arbeitsfläche (21) angebrachten, von der Umlaufachse (8) her mit Schmierfluid beflutbaren Kühlkanälen (58) ausgeführt sind, welche durch in der Lauffläche (20) des jeweiligen Kolbens (13-16; 29, 30) angebrachte Durchtrittsbohrungen (60) mit der mindestens einen im Gehäuse (1) ausgebildeten Ableitöffnung (36) für das Schmierfluid in Verbindung stehen, und dass die Wandteile (17) je mit mindestens einem in entsprechender Weise mit Schmierfluid beflutbaren Kühlabschnitt (59) ausgeführt sind, der über mindestens eine im Kalottendeckel (18) vorgesehene Durchtrittsbohrung (61) mit der mindestens einen Ableitöffnung (36) in Verbindung steht.

14. Strassenfahrzeug mit einer als Antriebsmotor ausgebildeten Schwenkkolbenmaschine nach einem der Ansprüche 1 bis 13.

## Claims

1. A rotary-piston engine with a least two two-armed rotary pistons (6, 7; 19) being located in an essentially spherical housing (1) and rotating in common about a rotational axis (8) running through the center of the housing, each rotary piston comprising two pistons (13 - 16; 29, 30) in the form of piston arms being interconnected in a fixed manner, lying essentially diametrically opposite to each other with respect to the center of the housing and executing pivoting displacements back and forth in opposite directions about a pivoting axis (9) running perpendicular to the rotational axis (8), during their rotation, wherein guide members engaging into at least one guide groove (26; 32) formed in the housing (1) for controlling the pivoting movements are mounted on at least two pistons (13 - 16; 29, 30), **characterized in that** said guide members are formed as loose rotational bodies (27, 28), **in that** each of the at least two pistons (13 - 16) are formed with a guide pan (25, 31) for receiving one half of one of the rotational bodies (27, 28) and **in that** the respective guide pan (25; 31) is connected to a supply channel for a pressurized lubricating fluid formed in the piston (13 - 16; 29, 30) via a bore (34) discharging into its base region, wherein either the rotational bodies (27) are formed in a spherical manner, the respective guide pan (25) is formed in an essentially hemispherical manner, and the guide groove (26) is formed with an essentially semi-circular profile, or the rotational bodies (28) are formed in an ellipsoidal manner, the respective guide pan (31) is formed in an essentially semi-ellipsoidal manner, and the guide groove (32) is formed with an essentially semi-elliptical profile.

2. The rotary-piston engine according to claim 1, **characterized in that** each of the guide pans (31) are formed in a bearing part (33) which is rotationally mounted in said piston (29, 30) about a radial axis perpendicular to the pivoting axis (9).

3. The rotary-piston engine according to one of claims 1 or 2, **characterized in that** the guide groove (26; 32) is executed with an additional groove (35) deepening the base region of its profile, being defined for discharging the lubricating fluid and being in connection with at least one discharge opening (36) provided in the housing (1) for the lubricating fluid.

4. The rotary-piston engine according to one of the preceding claims, the pistons (13 - 16; 29, 30) of which each comprise a sliding surface (20) facing the housing, an operating side with an operating surface (21) and a backside (22) facing away therefrom, wherein two operating sides facing one another of two adjacent pistons (13 - 16; 29, 30) define an operating chamber (23) together with said housing (1), and the backsides (22) of two adjacent pistons (13 - 16; 29, 30) facing one another define an antechamber (24) with the housing (1), **characterized in that** in the region of their sliding surfaces (20) each of the pistons (13-16; 29, 30) are executed with a width dimension corresponding to a complete coverage of the assigned guide grooves (26,; 32) located at the housing side and extending across the pivoting region of the respective piston (13 - 16; 29, 30).

5. The rotary-piston engine according to one of the preceding claims, **characterized in that** the control cam for pivoting the pistons (13 - 16; 29, 30) formed by the guide groove (26; 32) located at the housing side is determined by sine or cosine functions, wherein a 180° rotation of the rotational axis (8) defines a cycle duration, and the pivoting angle of the pistons (13 - 16; 20, 30) defines the amplitude.

6. The rotary-piston engine according to one of the preceding claims, **characterized in that** each rotary piston (6, 7) is connected with at least one balance body (40) located inside of the housing (1) for compensating the changes of the rotary masses occurring during the pivoting of the rotary pistons (6, 7) and of the guide members (27; 38) rotating about the rotational axis (8), wherein said balance body (40) is held in a position relative to the respective rotary piston (6, 7) and the pivoting axis (9), in which the mass of the balance body (40) fully or partially compensates for the changes of the torques relative to the rotational axis (8) caused by the pivoting movement of the respective rotary piston (6, 7).

7. The rotary-piston engine according to one of the preceding claims, wherein the rotational axis (8) is formed by a shaft (11) being supported on both sides in the housing (1), **characterized in that** the housing (1) in the wall sections surrounding said shaft (11) is provided with two suction openings (42) located opposite to one another relative to the rotational axis (8) designed for flooding the antechambers (24) with atmospheric fresh mixture, and each one with a connection opening (43) displaced relative thereto, of an overflow channel (44) formed in said housing (1) for flooding said operating chambers (23) with precompressed fresh mixture and **in that** said shaft (11) is provided with two rotary slide valves (45), being insertable into the housing (1) and being assigned to a respective one of the wall sections, each having two opposite windows (46), which can be brought together with said suction openings (42) and the connection opening (43), wherein, during an 180° rotation of the shaft (11), all four windows (46) alternately release the suction openings (42), and in each case two of said windows (46) release said connection openings (43) of said overflow channels (44).

8. The rotary-piston engine according to one of the preceding claims, wherein the spherical housing (1) is divided in a junction plane (10) extending through the rotational axis (8) into two housing halves (2, 3), **characterized in that** said junction plane (10) is inclined at an angle (α) in the magnitude of 15 - 30° with respect to the upper dead center (OT) corresponding to the maximum compression in rotational direction of said rotational axis (8).

9. The rotary-piston engine according to claim 8, **characterized in that** said overflow channels (44) are incorporated into the junction plane of one of the housing halves (2, 3) and combined in a section thereof in the center, that a central control groove (47), which can be connected to the center section of said overflow channels (44) and designed to regulate the flooding of the operating chamber (23), is incorporated in the inner wall of one of the housing halves(2, 3), the length dimension of said groove (47) extending over a peripheral angle (β) of the inner wall in the magnitude of 30 - 60° and the cross-section thereof essentially corresponds to twice the cross-section of one of the overflow channels (44).

10. The rotary-piston engine according to claim 9, executed as an externally-supplied ignition engine with a throttle organ (48), an injection valve (50) for injecting the fuel, and with at least one spark plug (51), **characterized in that** said throttle organ (48) is assigned to the center section of said overflow channels (44), that the injection valve (50) is mounted in wall section of said housing (1) defining said control groove (47) and directed against the respectively opening operating chambers (23), and the at least one spark plug (51) is located in the center of the wall section of the housing (1) surrounding the pivoting region of the pistons (13 - 16), the spark plug (51) being displaced from the upper dead center (OT) opposite to the rotational direction of the rotational axis (8) at a pre-ignition angle (µ), from which equal burning distances result in or opposite to the rotational direction in the operating chambers (23), when the engine is at maximum output.

11. The rotary -piston engine according to claim 9, executed as self-ignition engine with at least one injection nozzle for injecting the fuel, **characterized in that** the at least one injection nozzle is mounted in the center of the wall section of the housing (1) surrounding the pivoting region of the pistons (13 - 16; 29, 30), the injection nozzle being displaced from the upper dead center (OT) opposite to the rotational direction of the rotational axis (8) at a pre-ignition angle (µ), from which equal distances result in or opposite to the rotational direction in the operating chambers (23), when the engine is at maximum output.

12. The rotary-piston engine according to claim 10 or 11, **characterized in that** each of the pistons (13 - 16; 29, 30) are executed with a pocket-shaped recess (54; 55) forming a swirl chamber and being arranged in an end section of their operating surface (21), the end section being close to the housing, wherein each of the recesses (54) of the pistons (13 - 16) of the externally-supplied ignition engine are executed with a base surface (52) extending at least approximately radially relative to the pivoting axis (9) or each of the recesses (55) of the pistons (29, 30) of the self-ignition engine are executed with one base surface (57) converging towards the end of the operating surface (21) located close to the housing.

13. The rotary-piston engine according to one of the claims 4 to 12, wherein each of the rotary pistons (6, 7; 19) are connected with a wall part (17) being sealable against the inner wall of the housing (1), the wall part (17) being supported on a journal (12) forming the pivoting axis (9) and being provided with a spherical cap (18) adapted to the form of the inner wall, **characterized in that** the pistons (13 - 16; 29, 30) are executed with a plurality of cooling channels (58), which can be flooded with lubricating fluid from the rotational axis (8) and which are arranged behind the respective operating surface (21) in the wall sections containing the operating surfaces (21), the cooling channels (58) being in connection with the at least one discharge opening (36) formed in the housing (1) for the lubricating fluid via the passage bores (60) arranged in the sliding surface (20) of the respective piston (13 - 16; 29, 30), and **in that** each of the wall parts (17) are executed with at least one cooling section (59) being accordingly floodable with lubricating fluid, the cooling section (59) being in connection with the at least one discharge opening (36) via a passage bore (61) provided in the spherical cap (18).

14. A road vehicle with a rotary-piston engine according to one of claims 1 to 13, formed as a drive motor.

## Revendications

1. Moteur à pistons pivotants comprenant au moins deux pistons pivotants (6, 7 ; 19) à deux bras disposés dans un carter (1) essentiellement sphérique tournant ensemble sur un axe de rotation (8) disposé au centre du carter, lesquels présentent deux pistons (13-16 ; 29, 30) reliés fixement entre eux essentiellement diamétralement opposés par rapport au centre du carter sous forme de bras de pistons et lesquels lors de la rotation effectuent des pivotements d'avant en arrière en sens contraire sur un axe de pivotement (9) perpendiculaire à l'axe de rotation (8), des membres de guidage étant disposés sur au moins deux pistons (13-16 ; 29, 30) qui mettent en prise au moins une gorge de guidage (26 ; 32) formée dans le carter (1), définie pour commander les mouvements de pivotement, **caractérisé en ce que** les membres de guidage sont des corps rotatifs (27, 28) lâches, que les au moins deux pistons (13-16) sont réalisés chacun avec une cavité de guidage (25, 31) pour recevoir une moitié de l'un des corps rotatifs (25, 31) et que la cavité de guidage (25 ; 31) respective est raccordée par un perçage (34) débouchant dans son fond, sur un canal d'amenée formé dans le piston (13-16 ; 29, 30) pour un fluide de graissage sous pression, soit les corps de rotation (27) sont sphériques, la cavité de guidage (25) respective étant essentiellement semi-sphérique et la gorge de guidage (26) étant réalisée avec un profilé essentiellement semi-circulaire ou les corps rotatifs (28) sont ellipsoïdaux, la cavité de guidage (31) respective est essentiellement semi-ellipsoïdale et la gorge de guidage (32) est réalisée avec un profilé essentiellement semi-elliptique.

2. Moteur à pistons pivotants selon la revendication 1, **caractérisé en ce que** la cavité de guidage (31) est formée respectivement dans une pièce de palier (33) qui est placée de manière rotative sur un axe radial perpendiculaire par rapport à l'axe de pivotement (9) dans le piston (29, 30).

3. Moteur à pistons pivotants selon la revendication 1 ou 2, **caractérisé en ce que** la gorge de guidage (26 ; 32) est réalisée avec une gorge (35) plus petite supplémentaire approfondissant la base de son profil qui est destinée à évacuer le fluide de graissage et qui est en liaison avec au moins une ouverture de déviation (36) du fluide de graissage prévue dans le carter (1).

4. Moteur à pistons pivotants selon l'une des revendications précédentes, dont les pistons (13-16 ; 29, 30) présentent respectivement une face de roulement (20) tournée vers le carter, un côté de travail avec une face de travail (21) et un côté arrière (22) détourné de celle-ci, moyennant quoi deux côtés de travail respectifs tournés l'un vers l'autre de deux pistons (13-16 ; 29, 30) adjacents délimitent avec le carter (1) une chambre de travail (23), et les côtés arrières (22) tournés l'un vers l'autre des deux pistons (13-16 ; 29, 30) adjacents délimitent avec le carter (1) une chambre de précombustion (24), **caractérisé en ce que** les pistons (13-16 ; 29,30) sont réalisés au niveau de leurs faces de roulement (20) avec chacun une largeur qui correspond à une couverture totale de la gorge de guidage (26 ; 32) côté carter se dirigeant au-dessus de la zone de pivotement du piston respectif (13-16 ; 29,30).

5. Moteur à pistons pivotants selon l'une des revendications précédentes, **caractérisé en ce que** la came de commande formée par la gorge de guidage (26 ; 32) côté carter sert à faire pivoter les pistons (13-16 ; 29,30) par des fonctions sinus respectivement cosinus, une rotation de l'axe de rotation (8) de 180°, une période et l'angle de pivotement des pistons (13-16 ; 29, 30) en définissant l'amplitude.

6. Moteur à pistons pivotants selon l'une des revendications précédentes, **caractérisé en ce que** chaque piston pivotant (6, 7) est au moins relié à un corps d'équilibre (40) disposé à l'intérieur du carter (1), afin d'équilibrer la modification de masse de rotation se produisant lors du pivotement des pistons pivotants (6, 7) et des membres de guidage (27 ; 28) tournant sur l'axe de rotation (8,) le corps d'équilibre (40) étant maintenu par rapport au piston pivotant (6, 7) respectif et à l'axe de pivotement (9) dans une position dans laquelle la masse du corps d'équilibre (40) compense totalement ou partiellement la modification des masses de rotation par rapport à l'axe de rotation (8) se produisant lors du pivotement du piston pivotant (6, 7) respectif.

7. Moteur à pistons pivotants selon l'une des revendications précédentes dans lequel l'axe de rotation (8) est formé par un arbre (11) positionné des deux côtés dans le carter (1), **caractérisé en ce que** le carter (1) est réalisé dans les parties de paroi entourant l'arbre (11) respectivement avec deux ouvertures d'admission (42) qui se font face par rapport à l'axe de rotation (8) pour immerger la chambre de précombustion (24) en gaz neuf atmosphérique et avec une ouverture de raccord (43) respective décalée par rapport à celle-ci d'un canal de trop-plein (44) défini formé dans le carter (1) pour immerger les chambres de travail (23) avec du gaz neuf pré-comprimé et que l'arbre (11) est muni de deux tiroirs rotatifs (45) pouvant être introduits dans le carter (1), attribué chacun à une partie de paroi, lesquels sont réalisés avec deux fenêtres (46) qui se font face et pouvant être réunies avec les ouvertures d'admission (42) et l'ouverture de raccord (43), lors d'une rotation de l'arbre (11) de 180° alternativement, les quatre fenêtres respectives (46) libérant les ouvertures d'admission (42) et deux des fenêtres (46) libérant les fenêtres de raccord (43) des canaux de trop-plein (44).

8. Moteur à pistons pivotants selon l'une des revendications précédentes dans lequel le carter (1) sphérique est divisé en deux parties de carter (2 et 3) dans un plan de séparation (10) passant à travers l'axe de rotation (8), **caractérisé en ce que** le plan de séparation (10) est incliné d'un angle (α) de l'ordre de 15-30° depuis le point mort (OT) supérieur correspondant à la compression maximale dans le sens de rotation de l'axe de rotation (8).

9. Moteur à pistons pivotants selon la revendication 8, **caractérisé en ce que** les canaux de trop-plein (44) peuvent être pratiqués dans la face de séparation d'une des moitiés de carter (2, 3) et réunis au centre d'une section de celle-ci, que dans la paroi intérieure d'une des moitiés de carter (2, 3), une gorge de commande (47) centrale est formée qui peut être raccordée sur la section centrale des canaux de trop-plein (44) définie pour régler l'immersion des chambres de travail (23), dont la longueur s'étend sur un angle de rotation (β) de la paroi intérieure de l'ordre de 30-60° et dont la section transversale correspond essentiellement au double de la section transversale d'un des canaux de trop-plein (44).

10. Moteur à pistons pivotants selon la revendication 9, réalisé comme moteur à allumage commandé comprenant un organe d'étranglement (48), une soupape d'injection (50) de carburant et au moins une bougie d'allumage (51), **caractérisé en ce que** l'organe d'étranglement (48) est attribué à la section centrale des canaux de trop-plein (44), que la soupape d'injection (50) est placée dans la section de paroi délimitant la gorge de commande (47) et dirigée contre les chambres de travail (23) s'ouvrant respectivement et que l'au moins une bougie d'allumage (51), au centre de la section de paroi entourant la zone de pivotement des pistons (13-16), est placée de manière décalée du point mort supérieur OT contre le sens de rotation de l'axe de rotation (8) dans un angle de pré-allumage (µ), duquel avec la puissance maximale du moteur, les mêmes distances de combustion respectives sont fournies dans ou contre le sens de rotation vers les chambres de travail (23).

11. Moteur à pistons pivotants selon la revendication 9, réalisé comme moteur à auto-allumage, comprenant au moins une buse d'injection pour l'injection de carburant, **caractérisé en ce que** l'au moins une buse d'injection, au centre de la section de paroi entourant la zone de pivotement des pistons (13-16 ; 29, 30), est placée de manière décalée du point mort supérieur OT contre le sens de rotation de l'axe de rotation (8) dans un angle de pré-allumage (µ), duquel avec la puissance maximale du moteur, les mêmes distances de combustion respectives sont fournies dans ou contre le sens de rotation vers les chambres de travail (23).

12. Moteur à pistons pivotants selon la revendication 10 ou 11, **caractérisé en ce que** les pistons (13-16 ; 29, 30) sont réalisés chacun avec un évidement (54 ; 55) en forme de poche formant une chambre de tourbillonnement placé dans une section d'extrémité proche du carter de sa face de travail (21), les évidements (54) des pistons (13-16) du moteur à allumage commandé sont réalisés chacun avec un fond (52) s'étendant au moins presque radialement par rapport à l'axe de pivotement (9), respectivement les évidements (55) des pistons (29, 30) du moteur à auto-allumage sont réalisés chacun avec un fond (57) convergeant contre l'extrémité proche du carter de la face de travail (21).

13. Moteur à pistons pivotants selon l'une des revendications 4 à 12, dans lequel les pistons pivotants (6, 7 ; 19) sont reliés avec une partie de paroi (17) pouvant être calfeutrée contre la paroi interne du carter positionnée sur les extrémités d'un tourillon de rotation (12) formant l'axe de pivotement (9) et munie d'un couvercle à calotte (18) adapté à la forme de la paroi intérieure, **caractérisé en ce que** les pistons (13-16 ; 29, 30) dans les sections de paroi contenant les faces de travail (21) sont réalisés avec plusieurs canaux d'écoulement (58) disposés derrière la face de travail (21) respective, pouvant être immergés avec du fluide de graissage depuis l'axe de rotation (8,) lesquels sont en liaison par des perçages traversants (60) disposés dans la face de roulement (20) du piston respectif (13-16 ; 29, 30) avec l'au moins une ouverture de déviation (36) du fluide de graissage formée dans le carter (1) et que les parties de paroi (17) sont chacune réalisées avec au moins une section de refroidissement (59) pouvant être immergée de fluide de graissage, laquelle est en liaison par un perçage traversant (61) prévu au moins dans le couvercle à calotte (18) avec l'au moins une ouverture de déviation attribuée (36).

14. Véhicule de route comprenant un moteur à pistons pivotants réalisé comme moteur d'entraînement selon l'une des revendications 1 à 13.
